# EUROPÄISCHE PATENTSCHRIFT

(11) **EP 2 747 891 B1**
(45) Veröffentlichungstag und Bekanntmachung des Hinweises auf die Patenterteilung: **19.12.2018**
(21) Anmeldenummer: 11748926.0
(22) Anmeldetag: 22.08.2011
(51) Int. Cl.: B05B 3/06

(54) **DÜSENKOPF FÜR EIN REINIGUNGSGERÄT**
NOZZLE HEAD FOR A CLEANING DEVICE
TÊTE PORTE-BUSE POUR APPAREIL DE NETTOYAGE

(43) Veröffentlichungstag der Anmeldung: 02.07.2014
(73) Patentinhaber: Alfred Kärcher SE & Co. KG, 71364 Winnenden (DE)
(72) Erfinder: SCHILPP, Stefan, 73553 Alfdorf (DE); SEITTER, Ralph, 71522 Backnang (DE)
(74) Vertreter: Hoeger, Stellrecht & Partner Patentanwälte mbB
(86) Internationale Anmeldenummer: PCT/EP2011/064404
(87) Internationale Veröffentlichungsnummer: WO 2013/026471

(56) Entgegenhaltungen:
- EP-A1- 1 886 733
- DE-A1- 19 711 837
- DE-A1-102004 022 587

## Beschreibung

Die Erfindung betrifft einen Düsenkopf für ein Reinigungsgerät, insbesondere ein Flächenreinigungsgerät, mit einem Einlassteil, das einen Einlasskanal für eine unter Druck stehende Reinigungsflüssigkeit aufweist, und mit einem Düsentragteil, an dem mindestens eine Reinigungsdüse angeordnet ist und das einen Versorgungskanal zur Zuführung der Reinigungsflüssigkeit zu der mindestens einen Reinigungsdüse umfasst, wobei das Düsentragteil relativ zum Einlassteil um eine Drehachse drehbar ist und der Einlasskanal über ein an seinem Ausgang angeordnetes erstes Hülsenteil und ein am Eingang des Versorgungskanals angeordnetes zweites Hülsenteil mit dem Versorgungskanal in Strömungsverbindung steht, und wobei die Hülsenteile einander zugewandte Dichtflächen aufweisen.

Ein derartiger Düsenkopf ist aus der Offenlegungsschrift DE 197 11 837 A1 bekannt. Mit seiner Hilfe kann eine unter Druck stehende Reinigungsflüssigkeit, beispielsweise Wasser, zur Reinigung auf einen Gegenstand, insbesondere auf eine Fläche gerichtet werden. Düsenköpfe dieser Art kommen beispielsweise bei Flächenreinigungsgeräten zum Einsatz, bei denen das drehbare Düsentragteil mindestens zwei Tragarme aufweist, an denen jeweils eine Reinigungsdüse gehalten ist. Über die zusammen mit dem Düsentragteil rotierenden Reinigungsdüsen kann eine Reinigungsflüssigkeit auf eine zu reinigende Fläche aufgebracht werden.

Die Verbindung des Einlasskanals mit dem Versorgungskanal erfolgt über ein an einem Ausgang des Einlasskanals angeordnetes erstes Hülsenteil und ein an einem Eingang des Versorgungskanals angeordnetes zweites Hülsenteil. Die beiden Hülsenteile weisen jeweils eine Dichtfläche auf. Die Dichtflächen der beiden Hülsenteile sind einander zugewandt. Über die beiden Hülsenteile kann eine Strömungsverbindung hergestellt werden, wobei der Versorgungskanal zusammen mit dem Düsentragteil eine Drehbewegung relativ zum Einlasskanal ausführen kann. Die beiden Hülsenteile bilden somit in Kombination mit dem Einlass- und dem Düsentragteil eine Drehdurchführung für eine Reinigungsflüssigkeit.

Die Dichtflächen sind üblicherweise feinstbearbeitet, insbesondere poliert. Starke Adhäsionskräfte zwischen den Dichtflächen führen dann zu einer hohen Dichtigkeit im Bereich zwischen den beiden Hülsenteilen. Es hat sich allerdings gezeigt, dass die Adhäsionskräfte einer Drehbewegung des Düsentragteils entgegenwirken. Es müssen deshalb in vielen Fällen beachtliche Antriebskräfte bereitgestellt werden, um das Düsentragteil in Drehung versetzen zu können.

Aus dem Dokument EP 1 886 733 A1 ist eine Reinigungsdüse bekannt, bei der in einem zentralen Düsenkörper eine Hohlwelle drehbar gelagert ist, die ihrerseits an ihrem aus dem zentralen Düsenkörper hervorstehenden Ende drehfest mit einem Düsenkopf verbunden ist. An ihrer dem Düsenkopf abgewandten Stirnseite weist die Hohlwelle eine Ausnehmung auf, in die eine erste Keramikscheibe kraftschlüssig eingebettet ist. Die Reinigungsdüse weist außerdem ein Anschlussstück auf, das mit dem zentralen Düsenkörper verschraubt ist und einen Einlasskanal für Druckwasser umfasst. Im Einlasskanal ist ein Hülsenkörper angeordnet, der der Hohlwelle zugewandt eine Ausnehmung aufweist, in die eine zweite Keramikscheibe kraftschlüssig eingebettet ist. Die zweite Keramikscheibe liegt plan auf der ersten Keramikscheibe auf und bildet mit dieser eine Reibungsbremse und eine Dichtung aus. Bei den aneinander liegenden Flächen der beiden Keramikscheiben ist bevorzugt die eine Oberfläche relativ glatt und die andere Oberfläche relativ rau, damit die Haftreibung nicht zu groß wird.

Aus der Offenlegungsschrift DE 10 2004 022 587 A1 ist eine Ausstoßvorrichtung für Flüssigkeit bekannt mit einem Stator und einem relativ zum Stator drehbar gelagerten Rotor. Im Bereich des Übergangs vom Stator zum Rotor wird von einer mehrteiligen Drehdurchführung eine Strömungsverbindung gebildet. Die Drehdurchführung weist Dichteinsätze auf, die im Bereich ihrer einander zugewandten Stirnseiten mit Gleiteinsätzen versehen sind. Die Gleiteinsätze bilden im zusammengesetzten Zustand abgedichtet aneinander liegende Gleitflächen aus.

Aufgabe der vorliegenden Erfindung ist es, einen Düsenkopf der eingangs genannten Art derart weiterzubilden, dass das Düsentragteil mit geringeren Antriebskräften in Drehung versetzt werden kann.

Diese Aufgabe wird bei einem Düsenkopf der gattungsgemäßen Art erfindungsgemäß dadurch gelöst, dass die Dichtfläche zumindest eines Hülsenteils mindestens eine Vertiefung aufweist.

Durch die Bereitstellung von einer oder mehreren Vertiefungen in der Dichtfläche von mindestens einem Hülsenteil können die zwischen den einander zugewandten Dichtflächen wirkenden Adhäsionskräfte reduziert werden, ohne dass dies zu einer merklichen Beeinträchtigung der Dichtwirkung führt. Aufgrund der geringeren Adhäsionskräfte kann das Düsentragteil mit kleineren Antriebskräften in Drehung versetzt werden. Die Bereitstellung der mindestens einen Vertiefung hat darüber hinaus den Vorteil, dass eine verbesserte Schmierung der Dichtflächen erzielt werden kann, denn die in mindestens einer Dichtfläche angeordnete Vertiefung kann Reinigungsflüssigkeit aufnehmen, die die Reibungskräfte zwischen den Dichtflächen verringert. Die Strömungsverbindung zwischen dem Einlasskanal und dem Versorgungskanal ist folglich selbstschmierend. Der üblicherweise plan ausgestaltete Bereich der Dichtflächen wird durch die mindestens eine Vertiefung verkleinert und dennoch kann eine hohe Dichtwirkung erzielt werden, wobei gleichzeitig die Reibungskräfte zwischen den relativ zueinander um die Drehachse drehenden Hülsenteilen deutlich reduziert werden und dadurch nur geringe Antriebskräfte erforderlich sind, um das Düsentragteil in Drehung zu versetzen.

Die Hülsenteile sind vorzugsweise aus einem sehr verschleißfesten Werkstoff hergestellt, insbesondere aus einem Keramikmaterial. Das Keramikmaterial kann im Bereich der Dichtfläche sehr fein geschliffen und poliert werden und eine beachtliche Härte aufweisen.

Die beiden Hülsenteile umfassen jeweils einen zentralen Durchgangskanal, durch den die Reinigungsflüssigkeit vom Einlasskanal zu Versorgungskanal strömen kann. Von Vorteil ist es, wenn die mindestens eine Vertiefung mit dem zentralen Durchgangskanal verbunden ist. Beispielsweise kann sich die Vertiefung ausgehend vom Durchlasskanal in die der Drehachse des Düsentragteils abgewandte Richtung erstrecken. Die mindestens eine Vertiefung schließt sich somit an den zentralen Durchgangskanal an und wird von diesem mit Reinigungsflüssigkeit versorgt. Dies führt auf konstruktiv einfache Weise zu einer Schmierung, das heißt zu einer Verringerung der Reibung und des Verschleißes zwischen den beiden Dichtflächen.

Günstig ist es, wenn sich die mindestens eine Vertiefung in radialer Richtung nur über einen Teilbereich der Dichtfläche erstreckt. Die Dichtfläche bildet bei einer derartigen Ausgestaltung vorzugsweise in einem radial äußeren Bereich eine geschlossene Ringfläche, die den zentralen Durchgangskanal und auch die mindestens eine Vertiefung umgibt, da sich die Vertiefung günstigerweise nicht bis an den äußeren Rand der Dichtfläche erstreckt. Dies erhöht die Dichtwirkung, so dass praktisch keine Reinigungsflüssigkeit im Bereich zwischen den beiden Hülsenteilen nach außen dringen kann.

Die mindestens eine Vertiefung bildet bei einer vorteilhaften Ausführungsform einen Kanal aus, der bezogen auf die Drehachse des Düsentragteils zur Radialen geneigt ist. Insbesondere kann die kanalartige Vertiefung zur Drehrichtung des Düsentragteils geneigt sein. Die mindestens eine Vertiefung ist bevorzugt nach Art einer Leitschaufel ausgebildet, die bei einer Drehbewegung des Düsentragteils Flüssigkeit aus dem zentralen Durchgangskanal des Hülsenteils aufnimmt. Dadurch wird während des Betriebs des Düsenkopfes ein Flüssigkeitsaustausch im Bereich der mindestens einen Vertiefung erzielt. Über die Flüssigkeit kann Wärme abgeführt werden, so dass die Dichtfläche von der Reinigungsflüssigkeit gekühlt wird. Dadurch kann einer unzulässigen Erwärmung der Dichtfläche beispielsweise bei hohen Drehzahlen des Düsentragteils entgegengewirkt werden.

Bevorzugt weist die Dichtfläche zumindest eines Hülsenteils mehrere Vertiefungen auf.

Insbesondere kann vorgesehen sein, dass die Dichtfläche zumindest eines Hülsenteils mehrere Vertiefungen aufweist, die in gleichmäßigem Winkelabstand zueinander angeordnet sind.

Beispielsweise kann vorgesehen sein, dass an einer Dichtfläche mindestens drei Vertiefungen, vorzugsweise fünf oder sieben Vertiefungen, in gleichmäßigem Winkelabstand zueinander angeordnet sind.

Bezogen auf die Drehachse des Düsentragteils beträgt die axiale Erstreckung der mindestens einen Vertiefung weniger als einen Millimeter, insbesondere weniger als einen Halben Millimeter, beispielsweise 0,3 Millimeter. Dadurch wird in vorteilhafter Weise eine Zwangsschmierung erzielt, ohne die Dichtwirkung stark zu beieinträchtigen.

Um Reibungskräfte zwischen den Stirnflächen der Hülsenteile besonders gering zu halten, ist es günstig, wenn die Dichtflächen beider Hülsenteile jeweils mindestens eine Vertiefung aufweisen.

Vorzugsweise sind die beiden Hülsenteile identisch ausgebildet. Dies verringert die Herstellungskosten der Hülsenteile und vereinfacht darüber hinaus deren Montage.

Bei einer vorteilhaften Ausführungsform ist das erste Hülsenteil drehfest und axial beweglich in einem Ausgangsabschnitt des Einlasskanals gehalten. Der auf das erste Hülsenteil in axialer Richtung wirkende Druck der Reinigungsflüssigkeit drückt das erste Hülsenteil bei einer derartigen Lagerung in Richtung auf die Dichtfläche des zweiten Hülsenteils und verstärkt dadurch die Dichtwirkung.

Bevorzugt bildet der Ausgangsabschnitt des Einlasskanals eine Aufnahme aus, in die das erste Hülsenteil günstigerweise unter Zwischenlage eines Dichtrings, der das Hülsenteil in Umfangsrichtung umgibt, einführbar ist.

Zur Erzielung einer drehfesten Verbindung mit dem Einlasskanal ist es von Vorteil, wenn das erste Hülsenteil mindestens ein Drehsicherungselement aufweist, das von einem zylindrischen Grundkörper des ersten Hülsenteils nach außen absteht und in eine komplementär ausgestaltete Drehsicherungsaufnahme des Einlasskanals eintaucht.

Das zweite Hülsenteil ist bei einer vorteilhaften Ausführungsform drehfest und axial beweglich in einem Eingangsabschnitt des Versorgungskanals gehalten.

Bevorzugt bildet der Eingangsabschnitt des Versorgungskanals eine Aufnahme aus, in die das zweite Hülsenteil günstigerweise unter Zwischenlage eines Dichtrings, der das Hülsenteil in Umfangsrichtung umgibt, einführbar ist.

Zur Erzielung einer drehfesten Verbindung mit dem Versorgungskanal ist es von Vorteil, wenn das zweite Hülsenteil mindestens ein Drehsicherungselement aufweist, das von einem zylindrischen Grundkörper des zweiten Hülsenteils nach außen absteht und in eine komplementär ausgestaltete Drehsicherungsaufnahme des Versorgungskanals eintaucht.

Die nachfolgende Beschreibung einer vorteilhaften Ausführungsform der Erfindung dient im Zusammenhang mit der Zeichnung der näheren Erläuterung. Es zeigen:
- Figur 1:: eine schematische Schnittansicht eines Reinigungsgerätes mit einem erfindungsgemäßen Düsenkopf;
- Figur 2:: eine vergrößerte Schnittansicht von Detail A aus Figur 1;
- Figur 3:: eine Schnittansicht eines Hülsenteils des Düsenkopfes aus Figur 1, und
- Figur 4:: eine Draufsicht auf das Hülsenteil aus Figur 3.

In Figur 1 ist schematisch ein Reinigungsgerät 10 dargestellt, mit dessen Hilfe eine Fläche, vorzugsweise eine Bodenfläche, gereinigt werden kann. Das Reinigungsgerät 10 umfasst ein haubenartiges Gehäuse 12 mit einer Deckenwand 14, an deren Außenrand sich eine Außenwand 16 nach Art eines Kragens anschließt. Im Abstand zur Außenwand 16 steht von der Deckenwand 14 nach unten eine kreiszylindrische Umfangswand 18 ab, die einen Reinigungsraum 20 umgibt. Im Bereich zwischen den Außenwand 16 und der Umfangswand 18 sind mehrere Stützräder angeordnet, wobei in Figur 1 ein ersten Stützrad 22 und ein zweites Stützrad 24 erkennbar sind. Mittels der Stützräder kann das Reinigungsgerät 10 an einer zu reinigenden Fläche entlang verfahren werden.

Am freien Rand der Umfangswand 18 ist ein umlaufender Borstenstreifen 26 angeordnet, mit dessen Hilfe das Austreten von Reinigungsflüssigkeit aus dem Reinigungsraum 20 verhindert werden kann.

An der Deckenwand 14 ist mittig ein erfindungsgemäßer Düsenkopf 30 gehalten, der in Figur 2 vergrößert dargestellt ist. Er umfasst ein gehäuseartiges Einlassteil 32, das die Deckenwand 14 durchgreift und dem Reinigungsraum 20 zugewandt eine Ausnehmung 34 aufweist. In die Ausnehmung 34 taucht ein Düsentragteil 36 mit einer Hohlwelle 38 ein. Über ein erstes Kugellager 40 und ein zweites Kugellager 42 ist die Hohlwelle 38 in der Ausnehmung 34 des Einlassteiles 32 um eine senkrecht zur Deckenwand 14 ausgerichtete Drehachse 44 drehbar gelagert.

Die Hohlwelle 38 ragt in Richtung des Reinigungsraums 20 aus der Ausnehmung 34 hervor und ist mit einem Verteilerteil 46 des Düsentragteils 36 drehfest verbunden, das zwei einander diametral gegenüberliegende Tragarme 48, 50 aufweist. Die Tragarme 48, 50 sind senkrecht zur Drehachse 44 ausgerichtet und tragen an ihrem freien Ende jeweils eine Reinigungsdüse 52 bzw. 54. Die Hohlwelle 38 bildet einen ersten Kanalabschnitt 56 und das Verteilerteil 46 bildet einen sich verzweigenden zweiten Kanalabschnitt 58 eines Versorgungskanals 60, über den die Reinigungsdüsen 52, 54 mit unter Druck stehender Reinigungsflüssigkeit versorgt werden können. Mittels der Reinigungsdüsen 52, 54 kann eine zu reinigende Fläche in dem Bereich, der von den Borstenstreifen 26 umgeben ist, mit Reinigungsflüssigkeit besprüht werden. Die Reinigungsdüsen 52, 54 erzeugen einen schräg nach unten gerichteten Flüssigkeitsstrahl der Reinigungsflüssigkeit, die beim Austritt aus den Reinigungsdüsen 52, 54 ein Drehmoment auf die Tragarme 48, 50 ausübt und diese dadurch zusammen mit der Hohlwelle 38 um die Drehachse 44 in Drehung versetzen. Der Rückstoß der Reinigungsflüssigkeit bildet somit eine Antriebskraft für die Drehbewegung des Düsentragteils 36 relativ zum Einlassteil 32.

Das Einlassteil 32 umfasst einen Einlasskanal 62, über den die Reinigungsflüssigkeit dem Versorgungskanal 60 zugeführt werden kann. Der Einlasskanal 62 hat einen senkrecht zur Drehachse 40 ausgerichteten Eingangsabschnitt, der über einen schräg zur Drehachse 44 ausgerichteten Zwischenabschnitt 66 in einen fluchtend zur Hohlwelle 38 und folglich kollinear zur Drehachse 44 ausgerichteten Ausgangsabschnitt 68 übergeht. In den Eingangsabschnitt 64 taucht ein Anschlussteil 70 ein, das von einem Dichtring 72 umgeben ist und einen durchgehenden, senkrecht zur Drehachse 44 ausgerichteten Längskanal 74 aufweist.

Das Einlassteil 32 wird oberhalb der Deckenwand 14 von einem gabelförmig ausgestalteten Zuleitungsteil 76 umgriffen, in das das Anschlussteil 70 mit seinem aus dem Eingangsabschnitt 64 des Einlasskanals 32 herausragenden Bereich eintaucht und das eine Zuleitung 78 umfasst, die über den Längskanal 74 des Anschlussteils 70 mit dem Einlasskanal 62 in Strömungsverbindung steht. Über die Zuleitung 78 und den Längskanal 74 kann dem Einlasskanal 62 unter Druck stehende Reinigungsflüssigkeit zugeführt werden.

Der Ausgangsabschnitt 68 des Einlasskanals 62 bildet eine Aufnahme für ein erstes Hülsenteil 80, das aus einem verschleißfesten Werkstoff, insbesondere aus einem Keramikmaterial, hergestellt ist und einen zylindrischen Grundkörper 82 aufweist, von dem zwei einander diametral gegenüberliegende Drehsicherungen 84, 86 radial nach außen abstehen. Der Ausgangsabschnitt 68 des Einlasskanals 62 weist zwei komplementär zu den Drehsicherungen 84, 86 ausgestaltete Drehsicherungsaufnahmen auf, so dass das erste Hülsenteil 80 in axialer Richtung in den Ausgangsabschnitt 68 eingesetzt werden kann, wobei die Drehsicherungen 84, 86 von den Drehsicherungsaufnahmen aufgenommen werden und dadurch das erste Hülsenteil 80 im Ausgangsabschnitt 68 drehfest und axial verschieblich gehalten ist. In den Ausgangsabschnitt 68 ist eine Ringnut eingeformt, die einen Dichtring 92 aufnimmt, der das erste Hülsenteil 80 in Umfangsrichtung umgibt. Der Hohlwelle 38 zugewandt weist das erste Hülsenteil 80 eine erste Dichtfläche 94 auf, die feinstbearbeitet ist, beispielsweise poliert ist.

Ein Eingangsabschnitt 95 der Hohlwelle 38 bildet eine Aufnahme für ein zweites Hülsenteil 96, das in gleicher Weise ausgestaltet ist wie das erste Hülsenteil 80. Es ist ebenfalls aus einem verschleißfesten Werkstoff, insbesondere aus einem Keramikmaterial hergestellt und weist einen zylindrischen Grundkörper 98 auf, von dem zwei einander diametral gegenüberliegende Drehsicherungen 100, 102 radial nach außen abstehen. Der Eingangsabschnitt 95 der Hohlwelle 38 weist zwei komplementär zu den Drehsicherungen 100, 102 ausgestaltete Drehsicherungsaufnahmen auf. Das zweite Hülsenteil 96 kann in axialer Richtung in den Eingangsabschnitt 95 eingesetzt werden, wobei die Drehsicherungen 100, 102 von den Drehsicherungsaufnahmen aufgenommen werden und dadurch das zweite Hülsenteil drehfest und axial verschieblich im Eingangsabschnitt 95 gehalten ist. Der Eingangsabschnitt 95 weist eine Ringnut auf, in der ein Dichtring 108 angeordnet ist, der das zweite Hülsenteil 96 in Umfangsrichtung umgibt. Das zweite Hülsenteil 96 weist eine zweite Dichtfläche 110 auf, die der ersten Dichtfläche 94 des ersten Hülsenteils 80 zugewandt und feinstbearbeitet ist.

Die beiden Hülsenteile 80 und 96 sind identisch ausgebildet. Das zweite Hülsenteil 96 ist in den Figuren 3 und 4 vergrößert dargestellt. Es weist ebenso wie das erste Hülsenteil 80 einen Durchgangskanal 112 auf, der sich in Längsrichtung durch das Hülsenteil hindurch erstreckt. Im Bereich der ersten Dichtfläche 94 sind ebenso wie im Bereich der zweiten Dichtfläche 110 mehrere kanalförmige Vertiefungen 114 angeordnet, die vom Durchgangskanal 112 ausgehen und sich in radialer Richtung über einen Teilbereich der jeweiligen Dichtfläche 94 bzw. 108 erstrecken. Die Vertiefungen 114 werden von einer in sich geschlossenen Ringfläche 116 umgeben und sind nach Art von Leitschaufeln in Drehrichtung 118 des Düsentragteils 36 geneigt. Dies wird insbesondere aus Figur 4 deutlich.

Die Vertiefungen 114 können beispielsweise eine Tiefe von wenigen Zehntel Millimetern aufweisen, beispielsweise eine Tiefe von 0,3 Millimeter. Die Länge der Vertiefungen beträgt vorzugsweise deutlich mehr als ihre Tiefe, zum Beispiel können die Vertiefungen eine Länge von 1 Millimeter aufweisen. Die Breite der Vertiefungen ist bevorzugt mindestens doppelt so groß wie deren Tiefe. Beispielsweise kann vorgesehen sein, dass die Breite der Vertiefungen etwa 0,8 Millimeter beträgt.

An das Zuleitungsteil 76 kann beispielsweise eine Sprühlanze angeschlossen werden, die über einen Druckschlauch mit einem Hochdruckreinigungsgerät in Verbindung steht. Dies gibt die Möglichkeit, dem Reinigungsgerät 10 unter Druck stehende Reinigungsflüssigkeit zuzuführen. Die Reinigungsflüssigkeit durchströmt die Zuleitung 78 des Zuleitungsteils 76 und tritt über den Längskanal 74 des Anschlussteils 70 in den Einlasskanal 62 ein. Die Reinigungsflüssigkeit durchströmt dann den Durchgangskanal 112 des ersten Hülsenteils 80 sowie den Durchgangskanal 112 des zweiten Hülsenteils 96 und wird anschließend über den Versorgungskanal 60 den beiden Reinigungsdüsen 52, 54 zugeführt. Von den Reinigungsdüsen 52, 54 wird die Reinigungsflüssigkeit auf die zu reinigende Fläche gerichtet. Der auf die Reinigungsdüsen 52, 54 einwirkende Rückstoß wirkt als Antriebskraft für das Düsentragteil 36, das unter der Wirkung des Rückstoßes um die Drehachse 44 in Drehung versetzt wird. Das zweite Hülsenteil 96 rotiert aufgrund seiner drehfesten Verbindung mit der Hohlwelle 38 gemeinsam mit dem Düsentragteil 36 um die Drehachse 44, wohingegen das erste Hülsenteil 80 aufgrund seiner drehfesten Verbindung mit dem ortsfesten Einlassteil 32 keine Drehbewegung ausführt.

Zwischen den beiden Dichtflächen 94 und 110 wirken erhebliche Adhäsionskräfte, so dass das erste Hülsenteil 80 mit seiner Dichtfläche 94 unter Zwischenlage eines Flüssigkeitsfilms an der Dichtfläche 110 des zweiten Hülsenteils 96 anliegt. Durch die nach Art von Leitschaufeln nach außen gerichteten kanalförmigen Vertiefungen 114 werden die Adhäsionskräfte so weit reduziert, dass das Düsentragteil 36 selbst unter der Einwirkung sehr geringer Antriebskräfte in Drehung versetzt werden kann, wobei gleichzeitig jedoch sichergestellt ist, dass praktisch keine Flüssigkeit im Bereich zwischen den beiden Hülsenteilen 80, 94 nach außen gelangen kann. Die beiden Hülsenteile 80, 96 bilden in Kombination mit dem Einlassteil 32 und dem drehbar gelagerten Düsentragteil 36 eine selbstschmierende Drehdurchführung für eine unter Druck stehende Flüssigkeit, wobei die Drehdurchführung nur sehr geringe Reibungskräfte aufweist.

## Patentansprüche

1. Düsenkopf (30) für ein Reinigungsgerät (10), mit einem Einlassteil (32), das einen Einlasskanal (62) für eine unter Druck stehende Reinigungsflüssigkeit aufweist, und mit einem Düsentragteil (36), an dem mindestens eine Reinigungsdüse (52, 54) angeordnet ist und das einen Versorgungskanal (60) zur Zuführung der Reinigungsflüssigkeit zu der mindestens einen Reinigungsdüse (52, 54) umfasst, wobei das Düsentragteil (36) relativ zum Einlassteil (32) um eine Drehachse (44) drehbar ist und der Einlasskanal (62) über ein an seinem Ausgang angeordnetes erstes Hülsenteil (80) und ein am Eingang des Versorgungskanals (60) angeordnetes zweites Hülsenteil (96) mit dem Versorgungskanal (60) in Strömungsverbindung steht, wobei die Hülsenteile (80, 96) einander zugewandte Dichtflächen (94, 110) aufweisen, **dadurch gekennzeichnet, dass** die Dichtfläche (94, 110) zumindest eines Hülsenteils (80, 96) mindestens eine Vertiefung (114) aufweist.

2. Düsenkopf nach Anspruch 1, **dadurch gekennzeichnet, dass** die mindestens eine Vertiefung (114) mit einem zentralen Durchgangskanal (112) des Hülsenteils (80, 96) verbunden ist.

3. Düsenkopf nach Anspruch 1 oder 2, **dadurch gekennzeichnet, dass** sich die mindestens eine Vertiefung (114) in radialer Richtung nur über einen Teilbereich der Dichtfläche (94, 110) erstreckt.

4. Düsenkopf nach Anspruch 1, 2 oder 3, **dadurch gekennzeichnet, dass** die mindestens eine Vertiefung (114) einen Kanal ausbildet, der bezogen auf die Drehachse (44) des Düsentragteils (36) zur Radialen geneigt ist.

5. Düsenkopf nach einem der voranstehenden Ansprüche, **dadurch gekennzeichnet, dass** die Dichtfläche (94, 110) zumindest eines Hülsenteils (80, 96) mehrere Vertiefungen (114) aufweist.

6. Düsenkopf nach Anspruch 5, **dadurch gekennzeichnet, dass** die Vertiefungen (114) in gleichmäßigem Winkelabstand zueinander angeordnet sind.

7. Düsenkopf nach Anspruch 5 oder 6, **dadurch gekennzeichnet, dass** die Vertiefungen (114) identisch ausgestaltet sind.

8. Düsenkopf nach einem der voranstehenden Ansprüche, **dadurch gekennzeichnet, dass** die Dichtflächen (94, 110) beider Hülsenteile (80, 96) jeweils mindestens eine Vertiefung (114) aufweisen.

9. Düsenkopf nach einem der voranstehenden Ansprüche, **dadurch gekennzeichnet, dass** die beiden Hülsenteile (80, 96) identisch ausgestaltet sind.

10. Düsenkopf nach einem der voranstehenden Ansprüche, **dadurch gekennzeichnet, dass** das erste Hülsenteil (80) in einem Ausgangsabschnitt (68) des Einlasskanals (62) drehfest und axial beweglich gehalten ist.

11. Düsenkopf nach einem der voranstehenden Ansprüche, **dadurch gekennzeichnet, dass** das zweite Hülsenteil (96) in einem Eingangsabschnitt (95) des Versorgungskanals (60) drehfest und axial beweglich gehalten ist.

## Claims

1. A nozzle head (30) for a cleaning appliance (10), having an inlet part (32), with an inlet channel (62) for a pressurized cleaning fluid, and having a nozzle supporting part (36), on which there is arranged at least one cleaning nozzle (52, 54) and which comprises a supply channel (60) for supplying the cleaning fluid to the at least one cleaning nozzle (52, 54), wherein the nozzle supporting part (36) is rotatable relative to the inlet part (32) about a rotational axis (44) and the inlet channel (62) is in a flow connection with the supply channel (60) via a first sleeve part (80) arranged at the outlet of the inlet channel and a second sleeve part (96) arranged at the inlet of the supply channel (60), wherein the sleeve parts (80, 96) have facing sealing surfaces (94, 110), **characterised in that** the sealing surface (94, 110) of at least one sleeve part (80, 96) has at least one depression (114).

2. A nozzle head according to claim 1, **characterised in that** the at least one depression (114) is connected to a central through channel (112) of the sleeve part (80, 96).

3. A nozzle head according to claim 1 or 2, **characterised in that** in a radial direction, the at least one depression (114) extends over only a partial region of the sealing surface (94, 110).

4. A nozzle head according to claim 1, 2 or 3, **characterised in that** the at least one depression (114) forms a channel which relative to the rotational axis (44) of the nozzle supporting part (36) is inclined with respect to the radial.

5. A nozzle head according to any one of the preceding claims, **characterised in that** the sealing surface (94, 110) of at least one sleeve part (80, 96) has a plurality of depressions (114).

6. A nozzle head according to claim 5, **characterised in that** the depressions (114) are arranged at a uniform angular distance from one another.

7. A nozzle head according to claim 5 or 6, **characterised in that** the depressions (114) are identical.

8. A nozzle head according to any one of the preceding claims, **characterised in that** the sealing surfaces (94, 110) of both sleeve parts (80, 96) each have at least one depression (114).

9. A nozzle head according to any one of the preceding claims, **characterised in that** the two sleeve parts (80, 96) are identical.

10. A nozzle head according to any one of the preceding claims, **characterised in that** the first sleeve part (80) is held in an outlet portion (68) of the inlet channel (62) in a rotationally-fixed and axially movable manner.

11. A nozzle head according to any one of the preceding claims, **characterised in that** the second sleeve part (96) is held in an inlet portion (95) of the supply channel (60) in a rotationally-fixed and axially movable manner.

## Revendications

1. Tête porte-buse (30) pour un appareil de nettoyage (10), comprenant une partie d'entrée (32) qui présente un canal d'entrée (62) pour un liquide de nettoyage sous pression, et comprenant une partie de support de buse (36) sur laquelle au moins une buse de nettoyage (52, 54) est agencée et qui comporte un canal d'alimentation (60) destiné à amener le liquide de nettoyage à la au moins une buse de nettoyage (52, 54), dans lequel la partie de support de buse (36) peut être amenée en rotation par rapport à la partie d'entrée (32) autour d'un axe de rotation (44) et le canal d'entrée (62) est en liaison fluidique avec le canal d'alimentation (60) par l'intermédiaire d'une première partie manchon (80) agencée à sa sortie et d'une deuxième partie manchon (96) agencée à l'entrée du canal d'alimentation (60), dans lequel les parties manchon (80, 96) présentent des surfaces d'étanchéité (94, 110) tournées les unes vers les autres, **caractérisée en ce que** la surface d'étanchéité (94, 110) d'au moins une partie manchon (80, 96) présente au moins un évidement (114).

2. Tête porte-buse selon la revendication 1, **caractérisée en ce que** le au moins un évidement (114) est relié à un canal de passage (112) central de la partie manchon (80, 96) .

3. Tête porte-buse selon la revendication 1 ou 2, **caractérisée en ce que** le au moins un évidement (114) ne s'étend dans la direction radiale que sur une partie de la surface d'étanchéité (94, 110).

4. Tête porte-buse selon la revendication 1, 2 ou 3, **caractérisée en ce que** le au moins un évidement (114) forme un canal qui est incliné par rapport à la radiale par rapport à l'axe de rotation (44) de la partie de support de buse (36).

5. Tête porte-buse selon l'une quelconque des revendications précédentes, **caractérisée en ce que** la surface d'étanchéité (94, 110) d'au moins une partie manchon (80, 96) comprend plusieurs évidements (114).

6. Tête porte-buse selon la revendication 5, **caractérisée en ce que** les évidements (114) sont agencés à intervalle angulaire régulier les uns par rapport aux autres.

7. Tête porte-buse selon la revendication 5 ou 6, **caractérisée en ce que** les évidements (114) sont identiques.

8. Tête porte-buse selon l'une quelconque des revendications précédentes, **caractérisée en ce que** les surfaces d'étanchéité (94, 110) des deux parties manchon (80, 96) présentent chacune au moins un évidement (114).

9. Tête porte-buse selon l'une quelconque des revendications précédentes, **caractérisée en ce que** les deux parties manchon (80, 96) sont identiques.

10. Tête porte-buse selon l'une quelconque des revendications précédentes, **caractérisée en ce que** la première partie manchon (80) est retenue solidaire en rotation et mobile axialement dans une partie de sortie (68) du canal d'entrée (62).

11. Tête porte-buse selon l'une quelconque des revendications précédentes, **caractérisée en ce que** la deuxième partie de manchon (96) est retenue solidaire en rotation et mobile axialement dans une partie d'entrée (95) du canal d'alimentation (60).
